# DEMANDE DE BREVET EUROPEEN

(11) **EP 1 102 134 A1**
(43) Date de publication de la demande: **23.05.2001**
(21) Numéro de dépôt: 99123050.9
(22) Date de dépôt: 19.11.1999
(51) Int. Cl.: G04B 19/08

(54) **Dispositif d'affichage à secteur rétrograde**

(71) Demandeur: AGENHOR SA, Atelier Genevois d'Horlogerie, 1233 Bernex (CH)
(72) Inventeur: Wiederrecht, Jean-Marc, 1233 Bernex (CH); Gil, Ramon, 1203Geneve (CH)
(74) Mandataire: Micheli & Cie

(57) **Abrégé**

Le dispositif d'affichage rétrograde comporte pour l'affichage d'une même grandeur, secondes, minutes ou heures, deux graduations 5,6 représentant chacune la moitié des valeurs que peuvent prendre la grandeur affichée. Chacune de ces graduations 5,6 coopère avec une aiguille 7,8 actionnée par un mécanisme entraîné par le mouvement d'horlogerie.

## Description

On connaît de nombreux affichages à secteur rétrograde et plus particulièrement celui décrit dans le brevet CH 666.591 comprenant une came agissant sur une bascule présentant un secteur denté en prise avec un pignon portant une aiguille, ce pignon étant soumis à l'action de rappel élastique d'un ressort spiral.

La présente invention se rapporte à ce type d'affichage rétrograde mais à pour but la réalisation d'un affichage permettant une animation du cadran d'une montre et/ou la distinction entre certaines valeurs d'une même grandeur, par exemple entre les heures diurnes et nocturnes d'un seul coup d'oeil.

Un autre but de la présente invention est de permettre une plus grande diversité dans le design d'une pièce d'horlogerie et notamment de réaliser un affichage attrayant par la mobilité de certains de ses éléments.

La présente invention a pour objet un dispositif d'affichage à secteur rétrograde qui réponde aux buts précités et qui se distingue par les caractéristiques énoncées à la revendication 1.

Le dessin annexé illustre schématiquement et à titre d'exemple plusieurs variantes de l'affichage selon la présente invention et deux formes d'exécution du mécanisme d'actionnement des aiguilles rétrogrades de l'affichage.

La figure 1 illustre une première variante du dispositif d'affichage rétrograde comportant deux aiguilles de secondes rétrogrades, l'une indiquant les secondes de 0 à 30 et l'autre de 30 à 60.

La figure 2 illustre une seconde variante du dispositif d'affichage rétrograde comportant deux aiguilles des heures rétrogrades, l'une indiquant les heures diurnes de 6h à 18h et l'autre les heures nocturnes de 18h à 6h.

Les figures 3 à 6 sont des vues en plan d'une première forme d'exécution du mécanisme du dispositif d'affichage correspondant à la première ou la seconde variante de l'affichage dans différentes positions.

La figure 7 est une coupe suivant la ligne A-A de la figure 5.

La figure 8 est une troisième variante du dispositif d'affichage.

La figure 9 est une quatrième variante du dispositif d'affichage.

La figure 10 illustre en plan une seconde forme d'exécution du mécanisme du dispositif d'affichage correspondant aux troisième et quatrième variantes de l'affichage.

Le principe du nouveau dispositif d'affichage selon l'invention est d'afficher une même grandeur, les secondes, les minutes ou les heures par exemple de façon rétrograde mais non pas avec une seule graduation mais avec deux graduations partielles, indiquant chacune de préférence la moitié de l'indication maximale de la grandeur affichée, coopérant chacune avec une aiguille rétrograde.

Ceci permet de nouvelles dispositions de l'affichage et la réalisation de montres se distinguant radicalement de la présentation habituelle.

La première variante illustrée à la figure 1 concerne un affichage double des secondes rétrogrades. La pièce d'horlogerie 1 comporte une graduation traditionnelle circulaire 2 de 1 à 12 avec laquelle coopère une aiguille des heures 3 et une aiguille des minutes 4.

L'affichage des secondes comporte deux graduations, une première 5 de 0 à 30 secondes et une seconde 6 de 30 à 60 secondes coopérant l'une 5 avec une première aiguille 7 et l'autre 6 avec une seconde aiguille 8, toutes deux entraînées par un mécanisme rétrograde.

Ces deux graduations 5 et 6 présentent la forme générale de secteur de cercle dont le diamètre et la longueur peuvent varier au choix du concepteur.

Le mécanisme rétrograde actionnant les aiguilles 7, 8 de cet affichage comporte une came escargot 9 comportant une partie d'environ 180° cylindrique et une autre partie d'environ 180° dont le diamètre croît.

Cette came 9 est entraînée par le mouvement d'horlogerie à raison d'un tour par minute de façon connue en soit.

Ce mécanisme comporte encore un premier pignon 10, portant la première aiguille 7, soumis à l'action de rappel d'un premier ressort spiral 11 tendant à maintenir cette aiguille 7 en position d'affichage de zéro secondes. Ce premier pignon 10 engrène avec le secteur denté 12 d'un premier levier 13 pivoté en 14 et dont l'autre extrémité comporte un bec 15 maintenu en appui contre la came 9 par l'effet du ressort spiral 11.

Ce mécanisme comporte encore un second pignon 16, portant la seconde aiguille 8, soumis à l'action de rappel d'un second ressort spiral 17 tendant à maintenir l'aiguille 8 en position d'affichage de 30 secondes. Ce second pignon 16 engrène avec un secteur denté 18 d'un second levier 19 pivoté en 20 et dont l'autre extrémité comporte un bec 21 maintenu en appui par le second ressort spiral 17 contre la came 9.

Les points d'appui des becs 15 et 21 des premier et second leviers 13, 19 sur la came 9 sont situés sur un diamètre de cette came et donc décalés angulairement de 180°.

Lorsque l'affichage indique zéro seconde, la première aiguille 7 est sur le zéro de la graduation 5 et la seconde aiguille 8 est sur le 30 de la graduation 6, le mécanisme se trouvant dans la position illustrée à la figure 3. Le bec 15 du premier levier 13 se trouve à la fin de la portion cylindrique de la came 9 tandis que le bec 21 du second levier se trouve au début de cette portion cylindrique de la came 9.

La came 9 se déplace dans le sens des aiguilles d'une montre et en un demi tour de cette came 9 la première aiguille 7 passe de 0 à 30 secondes sur la graduation 5, le premier levier 13 étant actionné par la came 9 tandis que le second levier 9 se déplace le long de la portion cylindrique de la came 9. Le mécanisme occupe alors la position illustrée à la figure 4.

Un centième de seconde plus tard, le premier levier 13 a échapé à la partie haute de la came 9 et est en appui sur la portion cylindrique de celle-ci, le second levier 19 est lui toujours en appui sur cette portion cylindrique de la came 9. Le mécanisme est dans la position illustrée à la figure 5. La première aiguille 7 est revenue à zéro et la seconde aiguille 8 est toujours sur 30 secondes.

Pendant les 30 secondes suivantes l'aiguille 7 reste immobile et c'est la seconde aiguille 8 qui passe de 30 à 60 secondes entraînée par le second levier 19 et le second pignon 16. Puis un centième de seconde plus tard, la seconde aiguille 8 revient sur 30 secondes de la graduation 6 et la première aiguille 7 est prête pour un nouveau déplacement de 0 à 30 secondes en regard de la première graduation 5 (figure 6).

On a ainsi réalisé un double affichage rétrograde pour une seule valeur à afficher travaillant en alternance et actionné par une seule came.

La figure 2 illustre une seconde variante du dispositif d'affichage comportant une première graduation des heures 22 coopérant avec l'aiguille 7 allant de 6 heures à 18 heures, soit les heures diurnes, et une seconde graduation des heures 23 coopérant avec l'aiguille 8 allant de 18 heures à 6 heures, soit les heures nocturnes.

Dans cette variante, la pièce d'horlogerie comporte sur son cadran une graduation circulaire des minutes 24 coopérant avec une aiguille des minutes 25.

Dans cette variante, le mécanisme est identique à celui illustré aux figures 3 à 7 en référence à la première variante du dispositif d'affichage, la came 9 étant entraînée dans le sens horaire à raison d'un tour en vingt-quatre heures par le mouvement d'horlogerie.

Dans ces deux variantes, figures 1 et 2, l'affichage rétrograde des secondes, respectivement des heures, comporte deux graduations en forme de secteur de cercle disposées entre le centre du cadran et le point de pivotement de l'aiguille 7, 8 correspondantes et présentant une forme concave dirigée vers l'extérieur du cadran.

La troisième variante de l'affichage rétrograde double illustrée à la figure 8 comporte une première graduation des secondes 26 et une seconde graduation des secondes 27 coopérant respectivement avec les première 7 et seconde aiguille 8. Ces graduations sont en forme de secteur de cercle et s'étendent sensiblement parallèlement à la graduation 2 des heures. Le mécanisme entraînant les aiguilles 7, 8 est identique à celui décrit en référence aux figures 3 à 7 sauf en ce qui concerne la forme plus coudée des premier et second leviers 13, 19, que les centres de rotation des aiguilles 7, 8 sont plus rapprochés l'un de l'autre et que l'aiguille 7 se trouve à droite et l'aiguille 8 à gauche. Le fonctionnement du mécanisme est le même que celui décrit précédemment.

La dernière variante du dispositif d'affichage illustrée à la figure 9 comporte une graduation 28 des heures diurnes et une graduation des heures nocturnes 29 sensiblement concentriques à la graduation des minutes 24 et situées en haut respectivement en bas du cadran. Les première et seconde aiguilles 7, 8 sont actionnées par la came 9 comme précédemment. Le mécanisme illustré à la figure 10 est simplement décalé angulairement de 90°.

On voit bien qu'un tel affichage rétrograde double pour la même grandeur affichée permet de renouveler l'apparence des cadrans d'une montre et également de présenter un affichage mobile attrayant.

## Revendications

1. Dispositif d'affichage rétrograde caractérisé par le fait qu'il comporte pour l'affichage d'une même grandeur, secondes, minutes ou heures, deux graduations représentant chacune la moitié des valeurs que peuvent prendre la grandeur affichée; chacune de ces graduations coopérant avec une aiguille actionnée par un mécanisme entraîné par le mouvement d'horlogerie.

2. Dispositif selon la revendication 1, caractérisé par le fait qu'il comporte une première graduation des secondes de 0 à 30 secondes et une seconde graduation des secondes de 30 à 60 secondes.

3. Dispositif selon la revendication 1, caractérisé par le fait qu'il comporte une première graduation des heures diurnes de 6 heures à 18 heures et une seconde graduation des heures nocturne de 18 heures à 6 heures.

4. Dispositif selon l'une des revendications 1 à 3, caractérisé par le fait que chaque aiguille est portée par un axe muni d'un pignon et soumis à l'action de rappel d'un ressort spiral et par le fait que ces pignons sont en prise avec des secteurs dentés de deux leviers pivotés, l'autre extrémité de ces leviers prenant appui sur une même came en des points décalés angulairement de 180°.

5. Dispositif selon la revendication 4, caractérisé par le fait que la came comporte une portion cylindrique s'étendant sur 180° et une portion en forme d'escargot s'étendant sur 180°.
